# EUROPÄISCHE PATENTSCHRIFT

(11) **EP 2 206 668 B1**
(45) Veröffentlichungstag und Bekanntmachung des Hinweises auf die Patenterteilung: **21.03.2012**
(21) Anmeldenummer: 10405001.8
(22) Anmeldetag: 04.01.2010
(51) Int. Cl.: B65H 29/04

(54) **Vorrichtung und Verfahren zum Transfer von flexiblen flachen Gegenständen**
Device and method for transfer of flexible flat items
Dispositif et procédé pour le transfert d'objets plats et souples

(30) Priorität: 08.01.2009 CH 192009
(43) Veröffentlichungstag der Anmeldung: 14.07.2010
(73) Patentinhaber: Ferag AG, 8340 Hinwil (CH)
(72) Erfinder: Keller, Alex, 8640 Rapperswil (CH)
(74) Vertreter: Brunner, Pirmin

(56) Entgegenhaltungen:
- EP-A- 1 834 911

## Beschreibung

Die Erfindung liegt auf dem Gebiet der Fördertechnik und betrifft eine Vorrichtung und ein Verfahren zum Transfer von flexiblen flachen Gegenständen, insbesondere Druckereiprodukten, zwischen zwei Förderern.

In der Fördertechnik und insbesondere im Bereich Druckereitechnik ist es häufig notwendig, Gegenstände aus Greifern eines ersten Greiferförderers in Greifer eines zweiten Greiferförderers zu überführen. Von einer Druckmaschine kommende Druckereiprodukte werden durch einen Greifer gehalten und gefördert.

In der EP-B 1321410 sind verschiedene Fälle, wie eine solche Übergabe zwischen zwei Greiferförderern ablaufen kann, skizziert. Die EP-A 1834911 beschreibt eine weitere Transfervorrichtung, bei der einzelne Gegenstände von ersten Greifern an zweite Greifer übergeben werden. Die zweiten Greifer sind jeweils unterhalb der ersten Greifer angeordnet. In einem Transferbereich werden die ersten Greifer geöffnet, so dass die Gegenstände aufgrund der Schwerkraft in die mitbewegten offenen zweiten Greifer gleiten, die daraufhin geschlossen werden.

Häufig ist der wechselseitige Abstand der Greifer innerhalb des ersten bzw. zweiten Greiferförderers unterschiedlich; in der Regel ist der Abstand der ersten Greifer geringer als der Abstand der zweiten Greifer. Im Stand der Technik werden die Geschwindigkeiten der beiden Greiferförderer daher so aneinander angepasst gewählt, dass die ersten und zweiten Greifer im Transferbereich synchronisiert sind und in Förderrichtung gesehen keine Bewegungen relativ zueinander ausführen, um den Übergabeprozess nicht durch Verschiebungen in Förderrichtung zu stören.

Beim Auftrennen paarweise geförderter Gegenstände, aber auch bei der Übergabe einzelner Gegenstände von einem ersten Greifer an einen zweiten bestehen besondere Anforderungen dahingehend, dass die nicht ergriffene Gegenstandskante zuverlässig so positioniert wird, dass sie möglichst genau in das offene Greifermaul des zweiten Greifers geführt wird. Dies ist vor allem bei flexiblen Produkten, wie z.B. Druckereiprodukten, wichtig, da sie beim Fördern nur an einer Produktkante gehalten sind und aufgrund externer Einflüsse, z.B. Luftzug, ihre Lage ändern oder sich deformieren können.

Bei der EP-A 1834911 ist der Abstand der ersten von der zweiten Greifer-Förderbahn im Transferbereich konstant. Die vom ersten Greifer losgelassenen Gegenstände werden mittels einer Stützvorrichtung in Form zweier seitlich eingreifender Spiralen, die eine mit dem übernehmenden zweiten Greifer mitbewegte Stützfläche definieren, schwerkraftunterstützt in den zweite Greifer geleitet. Während des Transfers sind sie zeitweilig nicht gehalten. Auch bei der EP-B 1321410 wird der erste Greifer geöffnet, bevor der synchron mitbewegte zweite Greifer geschlossen wird.

Der Erfindung liegt die Aufgabe zugrunde, bekannte Vorrichtungen und Verfahren zum Transfer von flexiblen, flächigen Gegenständen von einem ersten Greiferförderer an einen zweiten Greiferförderer weiter zu verbessern, insbesondere um die Gegenstände in zuverlässiger und gut kontrollierbarer Weise übergeben und/oder zusammentragen zu können.

Die Aufgabe wird gelöst durch eine Vorrichtung und ein Verfahren mit den Merkmalen der Ansprüche 1 bzw. 11. Vorteilhafte Weiterbildungen ergeben sich aus den abhängigen Ansprüchen, der Beschreibung und den Zeichnungen.

Die erfindungsgemässe Vorrichtung umfasst einen ersten Greiferförderer mit entlang einer ersten Greifer-Förderbahn bewegten ersten Greifern zum im Wesentlichen hängenden Transport der Gegenstände in einer Förderrichtung. Hierbei sind erste Gegenstandskanten von den ersten Greifern erfasst. Die ersten Greifer sind einem kontinuierlich angetriebenen ersten Antriebsorgan angebracht und werden im Betriebsfall mit im Wesentlichen konstanter Geschwindigkeit bewegt. Die Gegenstände werden einzeln oder in Gruppen gefördert; bei gruppenweiser Förderung können die ersten Gegenstandskanten aufeinander liegen oder innerhalb des Greifers gegeneinander versetzt sein. Es ist ausserdem ein zweiter Greiferförderer mit entlang einer zweiten Greifer-Förderbahn bewegten zweiten Greifern vorhanden. Diese nehmen die Gegenstände auf, indem sie eine zweite Gegenstandskante ergreifen, die der ersten Gegenstandskante gegenüber liegt. Sie können auch bereits Gegenstände enthalten, wobei die von den ersten Greifern abgegebenen Gegenstände diesen hinzugefügt werden. Die ersten und zweiten Greifer sind jeweils an einem kontinuierlich angetriebenen ersten bzw. zweiten Antriebsorgan, z.B. einer Kette, angebracht, wobei mittels entsprechender Führungen die jeweilige Förderbahn festgelegt wird. Ausserdem ist wenigstens eine Betätigungsvorrichtung zum Öffnen und Schliessen der Greifer vorhanden, z.B. in Form von Steuerkulissen oder von sonstigen Elementen, die den Öffnungs- bzw. Schliessvorgang auslösen. Vorzugsweise hat jeder Förderer eine eigene Betätigungsvorrichtung. Die Förderbahnen und die Betätigungsvorrichtung sind so ausgebildet und eingerichtet, dass in einem Transferbereich ein Transfer der Gegenstände von den ersten Greifern zu den zweiten Greifern stattfinden kann. Die Abstände der ersten Greifer untereinander sind vor dem Transferbereich kleiner als die dortigen Abstände der zweiten Greifer. Erfindungsgemäss sind die Abstände der ersten und/oder der zweiten Greifer entlang ihrer Förderbahn variabel. Die Abstände der ersten Greifer sind im Transferbereich gegenüber ihren Abständen vor dem Transferbereich verkleinert. Alternativ oder zusätzlich sind die Abstände der zweiten Greifer im Transferbereich gegenüber ihren Abständen vor dem Transferbereich vergrössert. Ein schon vor dem Transferbereich bestehender Unterschied in den Abständen erster und zweiter Greifer wird daher noch vergrössert. Mit anderen Worten werden die Bahngeschwindigkeiten der ersten bzw. zweiten Greifer, ausgehend von jeweils konstanten Grund-Antriebsgeschwindigkeiten (z.B. der Geschwindigkeit des Antriebsorgans), im Transferbereich so verändert, dass die zweiten Greifer gegenüber den ersten Greifern aufholen können. Die ersten Greifer werden also kurzzeitig verzögert und/oder die zweiten Greifer beschleunigt.

Verfahrensmässig sind folgende Schritte vorhanden: Fördern der Gegenstände mit dem ersten Greiferförderer im Wesentlichen hängend in Förderrichtung, wobei die ersten Greifer die Gegenstände an einer ersten Gegenstandskante halten; Weiterfördern der Gegenstände durch den zweiten Greiferförderer, wobei die zweiten Greifer eine zweite Gegenstandskante halten, die der ersten Gegenstandskante gegenüber liegt; Übergeben der Gegenstände von den ersten Greifern zu den zweiten Greifern im Transferbereich durch Öffnen der ersten Greifer und Schliessen der zweiten Greifer; Bewegen der ersten und zweiten Greifer derart, dass die Abstände aufeinanderfolgender erster Greifer vor dem Transferbereich kleiner sind als die Abstände aufeinanderfolgender zweiter Greifer vor dem Transferbereich. Erfindungsgemäss werden die Abstände entlang der jeweiligen Greifer-Förderbahn aufeinanderfolgender erster und/oder zweiter Greifer derart verändert, dass die Abstände der ersten Greifer im Transferbereich gegenüber ihren Abständen vor dem Transferbereich verkleinert sind und/oder dass die Abstände der zweiten Greifer im Transferbereich gegenüber ihren Abständen vor dem Transferbereich vergrössert sind.

Die Fördergeschwindigkeiten der ersten bzw. zweiten Greifer sind so gewählt, dass jedem ersten Greifer ein zweiter Greifer zugeordnet ist, der im Transferbereich weitgehend, aber nicht exakt synchron mit dem ersten Greifer bewegt wird. Durch die Abstandsänderung und die ansonsten konstante Antriebsgeschwindigkeit wird eine Relativbewegung der einander zugeordneten ersten und zweiten Greifer mit einer Geschwindigkeitskomponente in Förderrichtung erreicht. Der zweite Greifer holt also gegenüber dem ersten Greifer auf, so dass sich der Abstand der ersten und zweiten Greifer relativ zueinander, insbesondere entlang der Hauptfläche des Gegenstands gesehen, verringert. Hierdurch wird der Gegenstand an beiden Kanten von Greifern eingeschlossen und die zweite Gegenstandskante sanft im Greifermaul des zweiten Greifers positioniert. Bevor der zweite Greifer geschlossen wird, wird der Gegenstand vorzugsweise am nachlaufenden Greiferschenkel eines vorlaufenden zweiten Greifers gestützt und gleitet entlang dessen Aussenfläche in das offene Greifermaul. Die nachlaufende Greiferbacke ist dazu insbesondere gegenüber der vorlaufenden Greiferbacke verlängert und bildet eine flächige Stütze aus. Auf zusätzliche, von aussen eingreifende Stützmittel kann somit verzichtet werden. Des weiteren gelingt es, den Transferbereich platzsparend zu realisieren, insbesondere wenn die Gegenstände beim Transfer bereits schuppenartig, d.h. mit einer gewissen Schrägstellung in Bezug auf die Vertikale, angeordnet sind und der erste Greifer in Förderrichtung mit entgegen der Förderrichtung orientiertem Greifermaul dem zugeordneten zweiten Greifer vorausläuft.

Die Abstandsänderung wird vorzugsweise realisiert, indem die ersten und/oder zweiten Greifer an dem ersten bzw. zweiten Antriebsorgan derart ausladend angeordnet sind, dass der Abstand aufeinanderfolgender Greifer durch Krümmung der Greifer-Förderbahn veränderbar ist. Durch eine konkave Bahnkrümmung werden die Abstände lokal verringert und durch eine konvexe Bahnkrümmung vergrössert. Die Greifer können beispielsweise über einen Hebel mit dem Antriebsorgan verbunden sein, wobei die Abstände der Anlenkpunkte der Hebel am Antriebsorgan konstant sind. Der Abstand der Greifer ist beispielsweise der Abstand zwischen einer definierten Stelle am Greifer und derselben Stelle an einem benachbarten Greifer. Diese Bezugspunkte können z.B. der Klemmbereich, die Achse des Gelenks oder der Boden des Greifers sein. Die Abstandsänderung kann in einer anderen Variante auch durch Verschwenken des Greifers relativ zu seinem Antriebsorgan erreicht werden.

Das erste bzw. zweite Antriebsorgan ist beispielsweise eine in einem Kanal geführte Kette. Die Anlenkpunkte, an denen die Greifer am Antriebsorgan befestigt sind, haben bevorzugt einen konstanten Abstand voneinander. Die Greifer sind, z.B. über einen Hebel oder einen sonstigen Abstandshalter, in einem Abstand von den Anlenkpunkten angeordnet, so dass die Bezugspunkte am Greifer selbst einen definierten Abstand von den erwähnten Anlenkpunkten haben. Als Greifer-Förderbahn wird im Folgenden die durch die Führungselemente festgelegte Bahn des Antriebsorgans bezeichnet. Sie kann sich von der Bahn der Bezugspunkte auf dem Greifer unterscheiden. Letztere wird durch die Form der Greifer-Förderbahn und/oder durch eine gegebenenfalls vorhandene Verschwenkbarkeit der Hebel bzw. Abstandshalter relativ zum Antriebsorgan bestimmt.

"Ausladend" bedeutet beispielsweise, dass die Bezugspunkte, z.B. die Gelenkachse, in einem Abstand vom Anlenkpunkt liegen, der grösser ist als der Abstand zweier benachbarter Anlenkpunkte oder der in ähnlicher Grössenordnung wie dieser Abstand liegt. Im letzteren Fall beträgt der Abstand der Gelenkachse vom Anlenkpunkt vorzugsweise wenigstens das 0.1-fache, besonders bevorzugt wenigstens das 0.2-fache, und weiter vorzugsweise wenigstens das 0.5-fache des Abstands der Anlenkpunkte benachbarter Greifer.

Unter Transferbereich wird derjenige Bereich verstanden, in dem der Übergabeprozess der Gegenstände von den ersten Greifern zu den zweiten Greifern stattfinden kann, insbesondere weil sich die Greifer so weit aneinander angenähert haben, dass eine kontrollierte Übergabe möglich ist. Im Transferbereich ist der Gegenstand vorzugsweise sowohl von den ersten Greifern als auch von den zweiten Greifern beeinflussbar, berührt beispielsweise bereits einen zweiten Greifer, während er noch vom ersten Greifer gehalten ist. Eine kontrollierte Übergabe, bei der die Gegenstände zu jedem Zeitpunkt ergriffen sind, findet beispielsweise statt, indem die ersten Greifer erst geöffnet werden, nachdem die zweiten Greifer geschlossen wurden.

Die Förderbahnen der ersten und zweiten Greifer sind im Transferbereich mit Ausnahme der konkaven/konvexen Ausbuchtungen zur Abstandsänderung ungefähr parallel zueinander. Der Abstand der Förderbahnen zueinander ist vorzugsweise geringer als eine Produktlänge, so dass die Produkte in der Aufsicht von oben einander überlappend, aber dennoch einzeln durch Greifer gehalten, in einer verhältnismässig dichten und damit platzsparenden Formation durch den Transferbereich gefördert werden. Der Abstand der Förderbahnen ist vorzugsweise zur Anpassung an unterschiedliche Formate variabel.

In einer weiteren Betriebsart können die zweiten Greifer bereits weitere Gegenstände enthalten, wenn sie in den Transferbereich eintreten. Sie werden dann im Transferbereich kurzzeitig zur Aufnahme der von den ersten Greifern herbeigeförderten Gegenstände geöffnet. Dabei weisen die Greifermäuler der zweiten Greifer im Wesentlichen nach oben, damit die Gegenstände nicht herausfallen. Die Transfervorrichtung kann somit zum Vorsammeln von kleinen Gruppen aus Gegenständen verwendet werden.

Bevorzugt befindet sich vor dem Transferbereich eine Stabilisierungsvorrichtung, welche die freien Kanten der von den ersten Greifern gehaltenen Gegenstände stabilisiert und an einer wohldefinierten Stelle am Eingang des Transferbereichs freigibt. Die Stabilisierungsvorrichtung kann in der Betriebsart "Vorsammeln" vorteilhaft auch auf die weitereren Gegenstände in den zweiten Greifern wirken und diese so positionieren, dass sie in einer definierten Lage in den Transferbereich eintreten. Die von den ersten und zweiten Greifern gehaltenen Gegenstände werden in der Betriebsart "Vorsammeln" beim Durchlaufen des Transferbereichs kamm-oder reissverschlussartig ineinander geschoben.

Beispiele der Erfindung sind in den Zeichnungen dargestellt und nachfolgend beschrieben. Es zeigen rein schematisch:
Fig. 1 eine Transfervorrichtung mit einem ersten Greiferförderer und einem zweiten Greiferförderer bei der Übergabe von Gegenständen von den ersten Greifern in die zweiten Greifer;
Fig. 2+3 die Transfervorrichtung aus Fig. 1 in der Betriebsart "Vorsammeln".

Die Transfervorrichtung 1 umfasst einen ersten Greiferförderer 10 mit ersten Greifern 12, die an einem in Fig. 3 skizzierten Antriebsorgan 16, hier einer Kette, angebracht sind und in einer Förderrichtung F bewegt werden. Durch ein Führungsorgan 17 (siehe Fig. 3), hier eine Führungsschiene oder ein Kanal, wird die räumliche Lage des Antriebsorgans 16 und damit die erste Greifer-Förderbahn U1 definiert. Die ersten Greifer 12 sind hier konventionelle Greifer mit zwei jeweils etwa gleich langen Greiferbacken 13, 14, die um eine Gelenkachse 18 verschwenkbar sind und eine Offenstellung und eine Klemmstellung einnehmen können. Die ersten Greifer 12 werden durch eine erste Betätigungsvorrichtung 40, die hier nur schematisch angedeutet ist und beispielsweise als Steuerkulisse ausgebildet sein kann, an einer Öffnungsstelle S1 geöffnet. Zum Zusammenwirken mit der Betätigungsvorrichtung 40 weisen die Greifer 12 in an sich bekannter Weise Steuerelemente, z.B. Steuerrollen, auf. Die erste Greifer-Förderbahn U1 verläuft relativ zur Richtung G der Schwerkraft schräg nach oben. Die ersten Greifer 12 fördern Gegenstände 2 einzeln oder paarweise (nicht dargestellt) von einem vorgelagerten Prozess her kommend. Dabei werden die Gegenstände jeweils an ihrer ersten Kante 3 gehalten, und die gegenüberliegenden zweiten Kanten 4 weisen entsprechend der Schwerkraft nach unten.

Die Transfervorrichtung 1 umfasst des Weiteren einen zweiten Greiferförderer 20 mit zweiten Greifern 22, die an einem in Fig. 3 skizzierten Antriebsorgan 26, hier einer Kette, angebracht sind und in einer Förderrichtung F bewegt werden. Durch ein Führungsorgan 27, hier eine Führungsschiene oder ein Kanal, wird die räumliche Lage des Antriebsorgans 26 und damit die zweite Greifer-Förderbahn U2 definiert. Die zweiten Greifer 22 haben ebenfalls zwei Greiferbacken 23, 24, die um eine Gelenkachse 28 verschwenkbar sind und deren Stellung relativ zueinander mittels einer zweiten Betätigungsvorrichtung 50, z.B. einer Steuerkulisse, beeinflussbar ist. Die Betätigungsvorrichtung 50 öffnet vorliegend die zweiten Greifer an einer Öffnungsstelle S2, deren Lage variabel sein kann und schliesst diese an einer Schliesstelle S3.

Vorliegend ist die nachlaufende Greiferbacke 23 gegenüber der vorlaufenden Greiferbacke 24 verlängert. Sie ermöglicht es, zwischen zwei Gegenständen 2, die durch die ersten Greifer 12 gehalten werden, einzustechen und diese in unterschiedliche (benachbarte) zweite Greifer 22 abzulenken. Ausserdem kann der verlängerte Schenkel 23 als Stützfläche wirken, entlang derer ein Gegenstand 2 in den zweiten Greifer 22 gleitet. Auch bei der Abgabe der Gegenstände 2 aus den ersten Greifern 12 werden die Gegenstände 2 daher durch den verlängerten Schenkel 23 oder ein daran bereits anliegendes Produkt gestützt gehalten. Die zweite Greifer-Förderbahn U2 umfasst hier eine Umlenkung um 180° sowie anschliessend einen in Bezug auf die Schwerkraft nach oben ansteigenden Abschnitt, in dem sie sich direkt unterhalb der ersten Greifer-Förderbahn U 1 befindet.

Die ersten und zweiten Greifer 12, 22 sind jeweils über Hebel 15, 25 mit einer Länge 11 bzw 12 ausladend am Antriebsorgan 16, 26 angebracht. Die Anlenkpunkte 19, 29 der Hebel 15, 25 am Antriebsorgan 16, 26 befinden sich in konstanten ersten bzw. zweiten Abständen b1, b2 voneinander. Damit ergibt sich in Abhängigkeit von der Krümmung der Bahn U1, U2 ein variabler Abstand d1, d1' bzw. d2, d2' der ersten bzw. zweiten Greifer 12, 22 untereinander, gemessen an den Bezugspunkten, z.B. hier zwischen den Gelenkachsen 18, 28 benachbarter Greifer. Vorliegend hat die erste Förderbahn U 1 einen Abschnitt U1' mit einer konkaven Krümmung. Hier sind also die Abstände d1' der ersten Greifer 12 gegenüber den entsprechenden Abständen d1 in geraden Bahnabschnitten bei gleichbleibendem Abstand b1 verkleinert.

Damit die Änderung der Abstände d1 der ersten Greifer 12 spürbar ist, ist die Länge 11 des Hebels 15 vorzugsweise in derselben Grössenordnung wie der Abstand b1 der Anlenkpunkte 19 der Greifer 12 an ihrem Antriebsorgan. Vorzugsweise gilt 11/b1>0.1, besonders bevorzugt 11/b1>0.2, weiter bevorzugt 11/b1>0.5. 11 kann auch grösser als b1 sein (11/b1>1).

Die Hebel 15, 25 können auch schwenkbar am Antriebsorgan 16, 26 angeordnet sein, wobei die Schwenklage durch zusätzliche Steuerelemente steuerbar sein kann. Hierdurch lässt sich ebenfalls eine Abstandsänderung der Greifer 12, 22 erreichen.

Unterhalb der ersten Förderbahn U1 ist eine Stabilisierungsvorrichtung 30 angeordnet. Diese besteht hier aus einer stationären Führung 32, z.B. einem gebogenen flächigen Element. Es hat zwei Flächen 33, 34, von denen eine dem Verlauf der zweiten Förderbahn U2 im Bereich ihrer Umlenkung folgt, also in der Aufsicht auf die Zeichnungsebene etwa ein 180°-Kreisbogensegment beschreibt. Vom zweiten Förderer 20 gesehen, wirkt die dem ersten Greiferförderer zugewandte Aussenfläche 33 der Führung 32 als Stütz- und Führungsfläche für die von den ersten Greifern 12 gehaltenen Gegenstände vor dem Transfer. Wie Fig. 2+3 zeigen, kann die dem zweiten Greiferförderer zugewandte Innenfläche 34 zum Stützen und Positionieren etwaiger von den zweiten Greifern 22 bereits gehaltener weiterer Produkte 2' dienen.

Die Förderbahnen U1, U2 der beiden Greiferförderer 10, 20 nähern sich in einem Bereich, der im Folgenden als Transferbereich T bezeichnet wird, so weit aneinander an, dass ein von einem der Greifer 12, 22 gehaltener Gegenstand 2 vom anderen Greifer beeinflussbar ist, z.B. auf diesem aufliegt. Auf diese Weise kann ein kontrollierter Transfer der Gegenstände 2 stattfinden. Die Förderbahnen U1, U2 laufen am Eingang E des Transferbereichs T mit sich verringerndem Abstand aufeinander zu und verlaufen dann vorzugsweise im Wesentlichen parallel zueinander. Der Transferbereich T entspricht etwa dem Überlapp der ansteigenden Abschnitte der ersten bzw. zweiten Förderbahn U1, U2 bis zur Schliessstelle S3 der zweiten Greifer 22. Der Eingang E des Transferbereichs ist beispielsweise diejenige Stelle, an der Stabilisierungsvorrichtung 30 endet. Die Greiferförderer können Teil einer übergeordneten Förderanlage sein.

Die Förderrichtung F beider Greiferförderer 10, 20 ist im Transferbereich T schräg nach oben gerichtet.

Im Folgenden wird die Funktion der Transfervorrichtung beschrieben:

In Fig. 1 fördern die ersten Greifer 12 die Gegenstände 2, indem diese an der ersten Kante 3 gehalten werden. Die zweite Kante 4 liegt wird vor dem Eintritt in den Transferbereich T über die Aussenfläche 33 der Führung 32 gezogen, so dass die Gegenstände 2 entgegen der Förderrichtung F durchgebogen werden. Am Eingang E des Transferbereichs T werden die zweiten Kanten 4 schlagartig wieder freigegeben. Die Greifer 12, 22 sind so synchronisiert, dass die zweite Kante 4 beim Freigeben durch die Stabilisierungsvorrichtung 30, d.h. an deren vorderem Ende, durch Entspannen in den Zwischenraum zwischen zwei nachlaufenden Greiferbacken 23 benachbarter zweiter Greifer 22 bzw. in einen offenen zweiten Greifer 22 springt. Die zweiten Kanten 4 der Gegenstände 2 werden dadurch auf den langen Greiferbacken 23 positioniert, und zwar an deren äusserem Ende. Die lange Greiferbacke 23 eines zweiten Greifers 22 fluchtet im Transferbereich mit der kurzen Greiferbacke 24 des nachlaufenden zweiten Greifers 22. Sie bildet daher eine Stützfläche, entlang derer der Gegenstand 2 in das offene Greifermaul des nachlaufenden Greifers 22 geleitet werden kann.

Diese Relativbewegung zum Einführen der zweiten Kanten 4 in einen entsprechenden zweiten Greifer 22 wird wie folgt erreicht: Die ersten und zweiten Greifer 12, 22 werden mit aneinander angepassten Geschwindigkeiten im Wesentlichen synchron durch den Transferbereich T bewegt. Da die Abstände b1 der ersten Greifer 12 (bzw. ihrer Anlenkpunkte am Antriebsorgan) kleiner sind als die entsprechenden Abstände b2 der zweiten Greifer 22, wird der zweite Greiferförderer 20 mit entsprechend grösserer Geschwindigkeit betrieben. Im konkaven Bereich U1 der ersten Förderbahn U1 wird die Bahngeschwindigkeit der ersten Greifer 12 gegenüber der Grundgeschwindigkeit des Antriebsorgans 16 vermindert. Die zweiten Greifer 22 holen dementsprechend gegenüber den ersten Greifern 12 auf. Hierdurch wird der Gegenstand 2 tiefer in das Greifermaul des zweiten Greifers 22 geführt. Fig. 1 zeigt, dass die zweite Kante 4 im Verlauf des Transferbereichs T tiefer in das Greifermaul des zweiten Greifers 2 gleitet, obwohl der Abstand der beiden Förderbahnen U1, U2 aufgrund der konkaven Ausbuchtung bereichsweise sogar leicht vergrössert wird.

Die Förderbahnen U1, U2 sind so geformt und die Greifer 12, 22 beispielsweise auch in ihrer Schwenklage so gesteuert, dass sich die Greifermäuler zweier einander zugeordneter erster bzw. zweiter Greifer 12, 22 zumindest im ersten Abschnitt des Transferbereichs (etwa bis zum Ende des konkaven Abschnitts U1') im Wesentlichen in die gleiche Richtung weisen, aber einander zugewandt sind.

Der zweite Greifer 22 kann anschliessend durch die Betätigungsvorrichtung 50 an der Schliessstelle S3 geschlossen werden. Im Wesentlichen gleichzeitig wird der erste Greifer 12 durch die Betätigungsvorrichtung 40 an der Öffnungsstelle S1 geöffnet. Hierdurch wird eine besonders kontrollierte Übergabe erreicht. Die verlängerten nachlaufenden Greiferbacken 23 der zweiten Greifer 22 dienen auch nach dem Transfer als Stützfläche für die Gegenstände 2, die dann vorlaufend orientiert und in einer Art Schuppenstrom angeordnet sind.

Die Betriebsart "Vorsammeln" wird im Folgenden mit Bezug auf Fig. 2+3 beschrieben:

Beim Vorsammeln halten die zweiten Greifer 22 jeweils bereits einen oder mehrere Gegenstände 2`. Diese werden zunächst hängend mit der freien zweiten Kante 4' voran gefördert. Beim Eintritt in die Umlenkung gleiten die zweiten Kanten 4' an der Innenfläche 34 der Führung 32. Hierdurch wird sichergestellt, dass sich die zweiten Kanten auch in der Umlenkung, wo sie sich ohne Hilfsmittel gemäss der Schwerkraft durchbiegen würden, stets vor den gehaltenen ersten Kanten 3' desselben Produkts 2' befinden. Am Ende der Umlenkung bzw. am Eingang des Transferbereichs T haben die zweiten Greifer 22 ihre Orientierung im Raum so weit geändert, dass die zweiten Kanten 4' nunmehr auf den verlängerten Greiferbacken 23 des vorlaufenden zweiten Greifers 22 aufliegen, wodurch der Gegenstand 2' flächig gestützt wird. Im Transferbereich T können die zweiten Greifer nun geöffnet und die Gegenstände 2, die von den ersten Greifern 12 gehalten werden, wie oben beschrieben in die zweiten Greifer 22 eingerührt werden. Die Führung 32 dient dabei auch dazu, die beiden Produktströme bis zum Eingang des Transferbereichs T getrennt zu halten und die zweiten Kanten 4 der von den ersten Greifern 12 gehaltenen Gegenstände 2 dort gezielt so freizugeben, dass sie nach Art eines Reissverschlusses in die Lücken zwischen den weiteren Gegenständen 2' eingeführt werden.

Da die Öffnung des Greiferrnauls der zweiten Greifer 22 im Transferbereich schräg nach oben orientiert ist, verschieben sich die bereits erfassten Gegenstände 2' auch bei vorübergehendem Lösen der Klemmwirkung nicht. Die zweiten Greifer 22 fungieren hier als Sammelabteile. Die zu übernehmenden Gegenstände 2 werden mit den bereits gehaltenen Gegenständen 2' am Grund des Greifers 22 ausgerichtet. Nach Schliessen der zweiten Greifer 22 werden die Gegenstände 2, 2' paarweise weitergefördert und weiterverarbeitet.

In dieser Betriebsart wird in einfacher und vorteilhafter Weise bereits ein Vorsammeln von Gegenständen erreicht. Die zweiten Greifer 22 können anschliessend noch weitere entsprechend gestaltete Transferbereiche durchlaufen.

## Patentansprüche

1. Vorrichtung zum Transfer von flexiblen flachen Gegenständen (2, 2'), insbesondere Druckereiprodukten, zwischen zwei Förderern, umfassend einen ersten Greiferförderer (10) mit entlang einer ersten Greifer-Förderbahn (U1) bewegten ersten Greifern (12), die an einem kontinuierlich angetriebenen ersten Antriebsorgan (16) angebracht sind, zum im wesentlichen hängenden Transport der Gegenstände (2, 2') in einer Förderrichtung (F) durch Ergreifen einer ersten Gegenstandskante (3, 3'), einen zweiten Greiferförderer (20) mit entlang einer zweiten Greifer-Förderbahn (U2) bewegten zweiten Greifern (22), die an einem kontinuierlich angetriebenen zweiten Antriebsorgan (26) angebracht sind, zur Aufnahme der Gegenstände (2, 2') durch Ergreifen einer zweiten Gegenstandskante (4, 4'), die der ersten Gegenstandskante (3, 3') gegenüber liegt, wenigstens eine Betätigungsvorrichtung (40, 50) zum Öffnen und Schliessen der ersten und zweiten Greifer (12, 22) derart, dass in einem Transferbereich (T) ein Transfer der Gegenstände (2, 2') von den ersten Greifern (12) zu den zweiten Greifern (22) stattfinden kann, wobei vor dem Transferbereich die Abstände (d1) aufeinanderfolgender ersten Greifer (12) kleiner sind als die Abstände (d2) aufeinanderfolgender zweiten Greifer (22) und wobei die Abstände (d1, d2) der ersten und/oder der zweiten Greifer (12, 22) variabel sind, **dadurch gekennzeichnet, dass** die Abstände (d1') der ersten Greifer (12) im Transferbereich (T) gegenüber ihren Abständen (d1) vor dem Transferbereich (T) verkleinert sind und/oder dass die Abstände (d2') der zweiten Greifer (22) im Transferbereich (T) gegenüber ihren Abständen (d2) vor dem Transferbereich (T) vergrössert sind.

2. Vorrichtung nach Anspruch 1, **dadurch gekennzeichnet, dass** die ersten und/oder zweiten Greifer (12, 22) an dem ersten bzw. zweiten Antriebsorgan (16, 26) derart ausladend angeordnet sind, dass der Abstand (d1, d2) aufeinanderfolgender Greifer (12, 22) durch Krümmung der Greifer-Förderbahn (U1, U2) veränderbar ist.

3. Vorrichtung nach Anspruch 2, **dadurch gekennzeichnet, dass** erste und zweite Greifer (12, 22) ausladend an ihrem jeweiligen Antriebsorgan (16, 26) angeordnet sind, dass die erste Greifer-Förderbahn (U1) im Transferbereich (T) einen konkaven Abschnitt (U1') aufweist, so dass sich der Abstand (d1, d1') aufeinanderfolgender erster Greifer (12) verringert, und dass die zweite Greifer-Förderbahn (U2) im Transferbereich (T) einen geraden oder konvexen Abschnitt aufweist, so dass der Abstand (d2, d2') aufeinanderfolgender zweiter Greifer (22) konstant bleibt oder vergrössert ist.

4. Vorrichtung nach Anspruch 3, **dadurch gekennzeichnet, dass** die ersten und zweiten Greifer (12, 22) über starre Hebel (15, 25) ausladend an ihrem jeweiligen Antriebsorgan (16, 26) angeordnet sind, wobei vorzugsweise die Hebel (15, 25) wenigstens im Transferbereich (T) einander zugewandt sind.

5. Vorrichtung nach Anspruch 3 oder 4, **dadurch gekennzeichnet, dass** die Betätigungsvorrichtung (40) zum Öffnen der ersten Greifer (12) im oder am Ende des konkaven Abschnitts (U1') auf die ersten Greifer (12) wirkt.

6. Vorrichtung nach einem der vorangegangenen Ansprüche, **dadurch gekennzeichnet, dass** die in Förderrichtung (F) nachlaufenden Greiferbacken (23) der zweiten Greifer (22) gegenüber den in Förderrichtung (F) vorlaufenden Greiferbacken (24) verlängert sind und eine Stützfläche für die vom nachfolgenden Greifer (22) zu übernehmenden Gegenstände (2) ausbilden.

7. Vorrichtung nach einem der vorangegangenen Ansprüche, **dadurch gekennzeichnet, dass** eine Stabilisierungsvorrichtung (30) zur Stabilisierung der von den ersten Greifern (12) gehaltenen Gegenstände (2, 2') vor dem Transferbereich (T) vorhanden ist.

8. Vorrichtung nach Anspruch 7, **dadurch gekennzeichnet, dass** die Stützvorrichtung (30) ein Stützelement, insbesondere eine Führung (32), umfasst, das vor dem Transferbereich (T) eine vorzugsweise im wesentlichen parallel zur zweiten Greifer-Förderbahn (U2) verlaufende Stützfläche ausbildet.

9. Vorrichtung nach einem der vorangegangenen Ansprüche, **dadurch gekennzeichnet, dass** die erste und zweite Greifer-Förderbahn (U1, U2) im Transferbereich (T) schräg nach oben ansteigend ausgebildet sind.

10. Vorrichtung nach einem der vorangegangenen Ansprüche, **dadurch gekennzeichnet, dass** das Greifermaul der zweiten Greifer (22) im Transferbereich (T) im Wesentlichen in Förderrichtung (F) bzw. schräg nach oben orientiert ist.

11. Verfahren zum Transfer von flexiblen flachen Gegenständen (2, 2'), insbesondere Druckereiprodukten, zwischen zwei Förderern (10, 20), mit folgenden Schritten:
- Fördern der Gegenstände (2, 2') mit einem ersten Greiferförderer (10), der erste Greifer (12) aufweist, entlang einer ersten Greifer-Förderbahn (U1) im wesentlichen hängend in einer Förderrichtung (F), wobei die ersten Greifer (12) die Gegenstände (2, 2') an einer ersten Gegenstandskante (3, 3') halten,
- Weiterfördern der Gegenstände (2, 2') durch einen zweiten Greiferförderer (20), der entlang einer zweiten Greifer-Förderbahn (U2) bewegte zweite Greifer (22) aufweist, wobei die zweiten Greifer (22) eine zweite Gegenstandskante (4, 4') halten, die der ersten Gegenstandskante (3, 3') gegenüber liegt,
- Übergeben der Gegenstände (2, 2') von den ersten Greifern (12) zu den zweiten Greifern (22) in einem Transferbereich (T) durch Öffnen der ersten Greifer (12) und Schliessen der zweiten Greifer (22),
- Bewegen der ersten und zweiten Greifer (12, 22) derart, dass die Abstände (d1) aufeinanderfolgender erster Greifer (12) vor dem Transferbereich (T) kleiner sind als die Abstände (d2) aufeinanderfolgender zweiter Greifer (22) vor dem Transferbereich (T);
**gekennzeichnet durch**
- Verändern der Abstände entlang der jeweiligen Greifer-Förderbahn (U1, U2) aufeinanderfolgender ersten und/oder zweiten Greifer (12, 22) derart, dass die Abstände (d1') der ersten Greifer (12) im Transferbereich (T) gegenüber ihren Abständen (d1) vor dem Transferbereich (T) verkleinert sind und/oder dass die Abstände (d2') der zweiten Greifer (12) im Transferbereich (T) gegenüber ihren Abständen (d2) vor dem Transferbereich (T) vergrössert sind.

12. Verfahren nach Anspruch 11, **dadurch gekennzeichnet, dass** ein erster Greifer (12) im Transferbereich (T) so relativ zu einem zugeordneten zweiten Greifer (22) bewegt wird, dass ein vom ersten Greifer (12) gehaltener Gegenständ (2) in das offene Greifermaul des zweiten Greifers (22) eingeführt wird, bevor er vom ersten Greifer (12) freigcgcben wird.

13. Verfahren nach Anspruch 11 oder 12, **dadurch gekennzeichnet, dass** die ersten und zweiten Greifer (12, 22) mit jeweils im Wesentlichen konstanter Grundgeschwindigkeit bewegt werden, wobei die Bahngeschwindigkeit der ersten Greifer (12) im Transferbereich (T) gegenüber ihrer Grundgeschwindigkeit verkleinert und/oder die Bahngeschwindigkeit der zweiten Greifer (22) im Transferbereich (T) gegenüber ihrer Grundgeschwindigkeit vergrössert wird.

14. Verfahren nach einem der Ansprüche 11-13, **dadurch gekennzeichnet, dass** die von den ersten Greifern (12) geförderten Gegenstände (2) vor dem Transferbereich (T) an ihren herabhängenden zweiten Kanten (4) stabilisiert werden, insbesondere indem sie schleifend über ein Stützelement, insbesondere eine Führung (32), gezogen werden.

15. Verfahren nach einem der Ansprüche 11-14, **dadurch gekennzeichnet, dass** die zweiten Greifer (22) vor Eintritt in den Transferbereich (T) bereits weitere Gegenstände fördern, wobei vorzugsweise die nicht gehaltenen Kanten (4') in Förderrichtung (F) vorlaufend orientiert sind, und im Transferbereich (T) die Gegenstände (2), die von den ersten Greifern (12) herbeigefördert wurden, zusätzlich übernehmen, so dass jeweils mehrere Gegenstände (2, 2') von den zweiten Greifern (22) weitergefördert werden.

16. Verfahren nach Anspruch 15, **dadurch gekennzeichnet, dass** die nicht gehaltenen Kanten (4') der weiteren Gegenstände (2') vor dem Transferbereich (T) stabilisiert werden, insbesondere indem sie an einem Stützelement (32) entlanggleiten.

## Claims

1. A device for the transfer of flexible, flat objects (2, 2'), in particular printed products, between two conveyors, comprising a first gripper conveyor (10) with first grippers (12) which arc moved along a first gripper conveyor path (U1) and which are attached on a continuously driven first drive member (16), for the essentially hanging Transport of the objects (2, 2') in a conveyor direction (F) by way of gripping a first object edge (3, 3'), a second gripper conveyor (20) with second grippers (22) which are moved along a second gripper conveyor path (U2) and which arc attached on a continuously driven second drive member (26), for receiving the objects (2, 2') by way of gripping a second object edge (4, 4') which lies opposite the first object edge (3, 3), at least one actuation device (40, 50) for opening and closure of the first and second grippers (12, 22) in a manner such that in a transfer region T, a transfer of the objects (2, 2') from the first grippers (12) to the second grippers (22) may take place, wherein in front of the transfer region the distances (d1) of consecutive first grippers (12) are smaller than the distances (d2) of consecutive second grippers (22), and wherein the distances (d1, d2) of the first and/or the second grippers (12, 22) are variable,
**characterised in that**
the distances (d1') of the first grippers (12) in the transfer region (T) are reduced with respect to their distances (d1) in front of the transfer region (T) and/or that the distances (d2') of the second grippers (22) in the transfer region (T) arc increased with respect to their distances (d2) in front of the transfer region (T).

2. A device according to claim 1, **characterised in that** the first and/or second grippers (12, 22) arc arranged in a projecting manner on the first or second drive member (16, 26) respectively, in a manner such that the distance (d1, d2) of consecutive grippers (12, 22) is changeable by way of the curvature of the gripper conveyor path (U1, U2).

3. A device according to claim 2, **characterised in that** the first and the second grippers (12, 22) arc arranged in a projecting manner on their respective drive member (16, 26), that the first gripper conveyor path (U1) in the transfer region (T) has a concave section (U1'), so that the distance (d1, d1') of consecutive first grippers (12) reduces, and that the second gripper conveyor path (U2) in the transfer region (T) has a straight or convex section, so that the distance (d2, d2') of consecutive second grippers (22) remains constant or is increased.

4. A device according to claim 3, **characterised in that** the first and the second grippers (12, 22) are arranged in a projecting manner on their respective drive member (16, 26) via rigid levers (15, 25), wherein preferably the levers (15, 25) face one another at least in the transfer region (T).

5. A device according to claim 3 or 4, **characterised in that** the actuation device (40) for opening the first grippers (12) acts on the first grippers (12) in or at the end of the concave section (U 1').

6. A device according to one of the preceding claims, **characterised in that** the gripper jaws (23) of the second grippers (22), said jaws trailing in the conveyor direction (F), are extended with respect to the gripper jaws (24) leading in the conveyor direction (F), and form a support surface for the objects (2) to be taken over by the subsequent gripper (22).

7. A device according to one of the preceding claims, **characterised in that** a stabilisation device (30) is present for stabilising the objects (2, 2') held by the first grippers (12), in front of the transfer region (T).

8. A device according to claim 7, **characterised in that** the support device (30) comprises a support element, in particular a guide (32) which in front of the transfer region (T) forms a support surface running preferably essentially parallel to the second gripper conveyor path (U2).

9. A device according to one of the preceding claims, **characterised in that** the first and the second gripper conveyor path (U1, U2) in the transfer region (T) arc designed rising obliquely upwards.

10. A device according to one of the preceding claims, **characterised in that** the gripper jaw of the second grippers (22) in the transfer region (T) is orientated essentially in the conveyor direction (F) or obliquely upwards.

11. A method for the transfer of flexible flat objects (2, 2'), in particular printed products, between two conveyors (10, 20) with the following steps:
- conveying the object (2, 2') with a first gripper conveyor (10) which comprises first grippers (12), along a first gripper conveyor path (U1), in an essentially hanging manner in a conveyor direction (F), wherein the first grippers (12) hold the objects (2, 2') on a first object edge (3, 3'),
- further conveying the objects (2, 2') by a second gripper conveyor (20), which comprises second grippers (22) moved along a second gripper conveyor path (U2), wherein the second grippers (22) hold a second object edge (4, 4') which lies opposite the first object edge (3, 3'),
- transferring the objects (2, 2') from the first grippers (12) to the second grippers (22) in a transfer region (T) by way of opening the first grippers (12) and closing the second grippers (22),
- moving the first and second grippers (12, 22) in a manner such that the distances (d1) of consecutive first grippers (12) in front of the transfer region (T) are smaller than the distances (d2) of consecutive second grippers (22) in front of the transfer region (T);
**characterised by**
- changing the distances along the respective gripper conveyor path (U 1, U2) of consecutive first and/or second grippers (12, 22) in a manner such that the distances (d1') of the first grippers (12) in the transfer region (T) are reduced with respect to their distances (d1) in front of the transfer region (T) and/or that the distances (d2') of the second grippers (12) in the transfer region (T) are increased with respect to their distances (d2) in front of the transfer region (T).

12. A method according to claim 11, **characterised in that** a first gripper (12) in the transfer region (T) is moved relative to an assigned second gripper (22) such that an object (2) held by the first gripper (12) is introduced into the open gripper jaw of the second gripper (22), before it is released by the first gripper (12).

13. A method according to claim 11 or 12, **characterised in that** the first and second grippers (12, 22) are moved in each case with an essentially constant base speed, wherein the path speed of the first grippers (12) in the transfer region is reduced with respect to their base speed, and/or the path speed of the second grippers (22) in the transfer region (T) is increased with respect to their base speed.

14. A method according to one of the claims 11-13, **characterised in that** the objects (2) conveyed by the first grippers (12) are stabilised in front of the transfer region (T) at their hanging-down second edges (4), in particular by way of them being pulled over a support element, in particular a guide (32), in a dragged manner.

15. A method according to one of the claims 11-14, **characterised in that** the second grippers (22) before entry into the transfer region (T) already convey further objects, wherein preferably the edges (4') which are not held are arranged leading in the conveyor direction (F), and in the transfer region (T) additionally take over the objects (2) which have been conveyed past by the first grippers (12), so that in each case several objects (2, 2') are conveyed further by the second grippers (22).

16. A method according to claim 15, **characterised in that** the edges (4') of the further objects (2'), said edges not being held, arc stabilised in front of the transfer region (T), in particular by way of them sliding along on a support element (32).

## Revendications

1. Dispositif pour le transfert d'objets plats et souples (2, 2'), en particulier des produits d'imprimerie, entre deux convoyeurs, lequel comporte un premier convoyeur à préhenseur (10) avec un premier préhenseur (12) qui est déplacé le long d'une première trajectoire de convoyage à préhenseur (U1) qui est montée sur un premier organe d'entraînement entraîné en continu (16), pour le transport essentiellement en suspension des objets (2, 2') dans un dispositif de convoyage (F) par la saisie d'une première arête d'objet (3, 3'), lequel comporte un second convoyeur à préhenseur (20) avec un second préhenseur (22) qui est déplacé le long d'une seconde trajectoire de convoyage à préhenseur (U2), lesquels sont montés sur un second organe d'entraînement entraîné en continu (26), afin de réceptionner les objets (2, 2') par la saisie d'une seconde arête d'objet (4, 4') qui est placée à l'opposé de la première arête d'objet (3, 3'), et dans lequel au moins un dispositif d'actionnement (40, 50) est présent pour ouvrir et pour fermer le premier préhenseur et le second préhenseur (12, 22) de telle sorte que, dans une première plage de transfert (T), un transfert des objets (2, 2') peut avoir lieu par le premier préhenseur (12) et par le second préhenseur (22), et dans lequel, devant la plage de transfert, les distances consécutives (d1) du premier préhenseur sont plus petites que les distances consécutives (d2) du second préhenseur, et dans lequel les distances (d1, d2) du premier préhenseur et/ou du second préhenseur (12, 22) sont variables,
**caractérisé en ce que**
les distances (d1') du premier préhenseur (12) dans la plage de transfert (T) sont plus petites en comparaison à leurs distances (d1') devant la plage de transfert (T) et/ou **en ce que** les distances (d2') du second préhenseur (22) dans la plage de transfert (T) sont plus grandes en comparaison à leurs distances (d2) devant la plage de transfert (T).

2. Dispositif selon la revendication 1, **caractérisé en ce que** le premier préhenseur (12) et/ou le second préhenseur (22) sont agencés sur le premier ou sur le second organe d'entraînement (16, 26) en porte à faux de telle sorte que la distance (d1, d2) des préhenseurs qui se suivent (12, 22) peut être modifiée par la courbure de la trajectoire de convoyage à préhenseur (U1, U2).

3. Dispositif selon la revendication 2, **caractérisé en ce que** le premier préhenseur et le second préhenseur (12, 22) sont agencés en porte à faux sur leur organe d'entraînement respectif (16, 26), et **en ce que** la première trajectoire de convoyage à préhenseur (U1) présente dans la plage de transfert (T) un tronçon concave (U1' de telle sorte que la distance (d1, d1') des premiers préhenseurs consécutifs (12) est diminuée et **en ce que** la seconde trajectoire de convoyage à préhenseur (U2) présente un tronçon droit ou convexe, de telle sorte que la distance (d2, d2') des seconds préhenseurs consécutifs (22) reste constante ou est agrandie.

4. Dispositif selon la revendication 3, **caractérisé en ce que** les premiers et les seconds préhenseurs (12, 22) sont agencés en porte à faux sur leur organe d'entraînement respectif (16, 26) par l'intermédiaire de leviers rigides (15, 25) et dans lequel, de préférence, les leviers (15, 25) sont tournés l'un vers l'autre au moins dans la plage de transfert (T).

5. Dispositif selon l'une ou l'autre des revendications 3 et 4, **caractérise en ce que** le dispositif d'actionnement (40) pour ouvrir le premier préhenseur (12) agit dans ou sur l'extrémité du tronçon concave (U1') sur le premier préhenseur (12).

6. Dispositif selon l'une des revendications précédentes, **caractérisé en ce que** les mâchoires de préhenseur (23) des seconds préhenseurs (22) qui poursuivent leur course dans la direction de convoyage (F) sont prolongées par rapport aux mâchoires de préhenseur (24) qui défilent en marche avant dans la direction de convoyage (F) et forment une surface d'appui pour les objets (2) que le préhenseur suivant (22) doit reprendre.

7. Dispositif selon l'une des revendications précédentes, **caractérisé en ce qu'**un dispositif de stabilisation (30) est présent pour la stabilisation des objets (2, 2') devant la plage de transfert (T).

8. Dispositif selon la revendication 7, **caractérisé en ce que** le dispositif de soutien (30) comporte un élément de soutien, en particulier un guidage (32), qui réalise une surface de soutien qui s'étend de préférence, essentiellement et parallèlement à la seconde trajectoire de convoyage à préhenseur (U2) devant la plage de transfert (T).

9. Dispositif selon l'une des revendications précédentes, **caractérisé en ce que** la première et la seconde trajectoire de convoyage à préhenseur (U1, U2) sont réalisées dans la plage de transfert (T) en biais avec une montée vers le haut.

10. Dispositif selon l'une des revendications précédentes, **caractérisé en ce que** la mâchoire de préhenseur du second préhenseur (22) est orientée essentiellement en biais vers le haut dans la direction de convoyage (F) dans la plage de transfert (T).

11. Procédé pour le pour le transfert d'objets plats et souples (2, 2'), en particulier des produits d'imprimerie, entre deux convoyeurs et comportant les étapes suivantes :
- le convoyage des objets (2, 2') avec un premier convoyeur à préhenseur (10), dans lequel le premier préhenseur (12) présente le long d'une première trajectoire de convoyage à préhenseur (U1) essentiellement en suspension dans une direction de convoyage (F), et dans lequel les premiers préhenseurs (12) maintiennent les objets (2, 2') sur une première arête d'objet (3, 3'),
- la poursuite du convoyage des objets (2, 2') par un second convoyeur à préhenseur (20) qui présente un second préhenseur (22) qui est déplacé le long d'une seconde trajectoire de convoyage à préhenseur (U2) et dans lequel les seconds préhenseurs (22) maintiennent une seconde arête d'objet (4, 4') qui se trouve à l'opposé de la première arête d'objet (3, 3'),
- la transmission des objets (2, 2') depuis les premiers préhenseurs (12) vers les seconds préhenseurs (22) dans une plage de transfert (T) par l'ouverture des premiers préhenseurs (12) et par la fermeture des seconds préhenseurs (22),
- le déplacement des premiers et des seconds préhenseurs (12, 22) de telle sorte que les distances (d1) des premiers préhenseurs consécutifs (12) sont plus petites devant la plage de transfert (T) que les distances (d2) des seconds préhenseurs consécutifs (22) devant la plage de transfert (T) ;
**caractérisé par**:
la modification des distances le long de la trajectoire respective de convoyage à préhenseur (U1, U2) des premiers et/ou des seconds préhenseurs consécutifs (12, 22) de telle sorte que les distances (d1') des premiers préhenseurs (12) dans la plage de transfert (T) sont réduites par rapport à leur distance (d1) devant la plage de transfert (T) et/ou en ce que les distances (d2') des seconds préhenseurs (22) dans la plage de transfert (T) sont agrandies par rapport à leur distance (d2) devant la plage de transfert (T).

12. Procédé selon la revendication 11, **caractérisé en ce qu'**un premier préhenseur (12) dans la plage de transfert (T) est ainsi déplacé relativement par rapport à un second préhenseur (22) attribué de telle sorte qu'un objet (2) maintenu par le premier préhenseur (12) est introduit dans la mâchoire de préhenseur du second préhenseur (22) avant qu'il soit libéré par le premier préhenseur (12).

13. Procédé selon l'une ou l'autre des revendications 11 et 12, **caractérisé en ce que** les premiers et les seconds préhenseurs (12, 22) sont déplacés avec une vitesse de base essentiellement constante et dans lequel la vitesse de trajectoire des premiers préhenseurs (12) dans la plage de transfert (T) est réduite par rapport à leur vitesse de base et/ou dans lequel la vitesse de trajectoire des seconds préhenseurs (22) est agrandie dans la plage de transfert (T) par rapport à leur vitesse de base.

14. Procédé selon l'une des revendications 11 à 13, **caractérisé en ce que** les objets (2) sont stabilisés devant la plage de transfert (T) au niveau de leurs secondes arêtes en suspension (4), en particulier **en ce qu'**ils sont tirés par frottement sur un élément de soutien, en particulier un guidage (32).

15. Procédé selon l'une des revendications 11 à 14, **caractérisé en ce que** les seconds préhenseurs (22) convoient déjà d'autres objets avant de pénétrer dans la plage de transfert (T), et dans lequel, de préférence, les arêtes non maintenues (4') sont orientées dans la direction de convoyage (F) dans le sens de marche avant et dans lequel, dans la plage de transfert (T), les objets (2) qui sont convoyés par les premiers préhenseurs (12) reprennent en supplément de telle sorte que plusieurs objets (2, 2') peuvent continués à être convoyés par les seconds préhenseurs (22).

16. Procédé selon la revendication 15, **caractérisé en ce que** les arêtes non maintenues (4') des autres objets (2') sont stabilisées devant la plage de transfert (T), en particulier en cc qu'elles glissent le long d'un élément de soutien (32).
